# EUROPÄISCHE PATENTSCHRIFT

(11) **EP 3 159 531 B1**
(45) Veröffentlichungstag und Bekanntmachung des Hinweises auf die Patenterteilung: **27.06.2018**
(21) Anmeldenummer: 16184495.6
(22) Anmeldetag: 17.08.2016
(51) Int. Cl.: F02M 43/04, F02M 45/08

(54) **DÜSENBAUGRUPPE FÜR EIN BRENNSTOFFEINSPRITZVENTIL ZUM EINSPRITZEN EINES GASFÖRMIGEN UND/ODER FLÜSSIGEN BRENNSTOFFS, BRENNSTOFFEINSPRITZVENTIL**
NOZZLE ASSEMBLY FOR A FUEL INJECTION VALVE FOR INJECTING A GASEOUS AND/OR LIQUID FUEL, FUEL INJECTION VALVE
ENSEMBLE DE BUSES POUR UNE SOUPAPE D'INJECTION D'UN COMBUSTIBLE GAZEUX ET/OU LIQUIDE, SOUPAPE D'INJECTION DE COMBUSTIBLE

(30) Priorität: 20.10.2015 DE 102015220410
(43) Veröffentlichungstag der Anmeldung: 26.04.2017
(73) Patentinhaber: ROBERT BOSCH GMBH, 70442 Stuttgart (DE)
(72) Erfinder: Wessner, Jochen, 73728 Esslingen (DE); Katz, Martin, 70469 Stuttgart (DE)

(56) Entgegenhaltungen:
- WO-A1-2014/186892
- JP-A- S60 166 749
- US-A- 5 458 292

## Beschreibung

Die Erfindung betrifft eine Düsenbaugruppe für ein Brennstoffeinspritzventil mit den Merkmalen des Oberbegriffs des Anspruchs 1. Ferner betrifft die Erfindung ein Brennstoffeinspritzventil zum Einspritzen eines gasförmigen und/oder flüssigen Brennstoffs in einen Brennraum einer Brennkraftmaschine mit einer solchen Düsenbaugruppe. Derartige Brennstoffeinspritzventile sind auch als Zweikraftstoffinjektoren oder Dual-Fuel-Injektoren bekannt.

### Stand der Technik

Aus der Offenlegungsschrift DE 10 2012 012 450 A1 ist beispielhaft ein Zweikraftstoffinjektor bekannt, der in der Lage ist, selektiv zwei unterschiedliche Kraftstoffe wie Diesel und Flüssigerdgas einzuspritzen. Hierzu umfasst der Zweikraftstoffinjektor eine erste und eine zweite Ventilnadel. Die erste Ventilnadel, über deren Hubbewegung erste Spritzlöcher freigebbar und verschließbar sind, ist in der zweiten Ventilnadel hubbeweglich geführt. Die zweite Ventilnadel ist hierzu als Hohlnadel ausgebildet. Über die zweite Ventilnadel sind weitere Spritzlöcher freigebbar bzw. verschließbar. Sämtliche Spritzlöcher sind in einem Düsenkörper ausgebildet, der die Ventilnadeln umgibt und zugleich jeweils einen Dichtsitz für die beiden Ventilnadeln ausbildet. Um die beiden Kraftstoffe voneinander zu trennen, ist zwischen den beiden Ventilnadeln ein Kraftstoffseparator in Form einer Hülse vorgesehen, die in axialer Richtung gegen den Düsenkörper vorgespannt ist. Ferner weist der Injektor eine Hydraulikverriegelungsanordnung auf, die einer Vermischung entgegen wirken soll. Eine minimale Vermischung findet dennoch statt.

Offenlegungsschrift WO 2014 186 892 A1 offenbart eine Düsenbaugruppe für ein Brennstoffeinspritzventil, umfassend ein nadelförmiges erstes Einspritzglied, das zum Freigeben und Verschließen eines Spritzlochs, über das der flüssige Brennstoff einspritzbar ist, in einem als Hohlnadel ausgebildeten zweiten Einspritzventilglied hubbeweglich geführt ist, wobei der Düsenkörper eine zentrale Öffnung aufweist, durch die ein Endabschnitt des zweiten Einspritzventilglieds, in dem das Spritzloch ausgebildet ist, geführt ist. Der vorliegenden Erfindung liegt die Aufgabe zugrunde, eine Düsenbaugruppe für ein Brennstoffeinspritzventil zum Einspritzen eines gasförmigen und/oder eines flüssigen Brennstoffs anzugeben, bei welcher sämtliche strahlbildenden Geometrien optimal aufeinander abstimmbar bzw. abgestimmt sind. Ferner soll die Düsenbaugruppe eine sichere Medientrennung gewährleisten.

Zur Lösung der Aufgabe wird die Düsenbaugruppe mit den Merkmalen des Anspruchs 1 vorgeschlagen. Vorteilhafte Weiterbildungen der Erfindung sind den Unteransprüchen zu entnehmen. Ferner wird ein Brennstoffeinspritzventil mit einer solchen Düsenbaugruppe angegeben.

### Offenbarung der Erfindung

Die für ein Brennstoffeinspritzventil zum Einspritzen eines gasförmigen und/oder flüssigen Brennstoffs in einen Brennraum einer Brennkraftmaschine vorgeschlagene Düsenbaugruppe umfasst ein nadelförmiges erstes Einspritzventilglied, das zum Freigeben und Verschließen mindestens eines Spritzlochs, über das der flüssige Brennstoff einspritzbar ist, in einem zumindest abschnittsweise als Hohlnadel ausgebildeten zweiten Einspritzventilglied hubbeweglich geführt ist, wobei das zweite Einspritzventilglied außenumfangseitig eine Dichtkontur aufweist, die mit einem Dichtsitz zusammenwirkt, der in einem das zweite Einspritzventilglied zumindest abschnittsweise umgebenden Düsenkörper ausgebildet ist. Erfindungsgemäß weist der Düsenkörper eine zentrale Öffnung auf, durch die ein Endabschnitt des zweiten Einspritzventilglieds, in dem das mindestens eine Spritzloch ausgebildet ist, geführt ist.

Der durch die Öffnung des Düsenkörpers geführte Endabschnitt des zweiten Einspritzventilglieds kann in der Weise ausgebildet sein, dass er die Öffnung verschließt oder begrenzt. Wird die Öffnung durch den Endabschnitt des zweiten Einspritzventilglieds lediglich begrenzt, verbleibt ein freier Öffnungsquerschnitt zwischen dem Einspritzventilglied und dem Düsenkörper, über den der gasförmige Brennstoff einspritzbar ist. Das heißt, dass der gasförmige Brennstoff nicht zwingend über ein Spritzloch in den Brennraum der Brennkraftmaschine eingebracht werden muss. Wird die Öffnung durch den Endabschnitt des zweiten Einspritzventilglieds jedoch dauerhaft verschlossen, ist mindestens ein weiteres Spritzloch zum Einspritzen des gasförmigen Brennstoffs vorzusehen. Dieses ist dann ebenfalls im Endabschnitt des zweiten Einspritzventilglieds ausgebildet.

Das heißt, dass - unabhängig von der konkreten Ausgestaltung des Endabschnitts des zweiten Einspritzventilglieds - im Wesentlichen alle strahlbildenden Geometrien an einem Bauteil ausgebildet sind, und zwar am zweiten Einspritzventilglied. Dies ermöglicht eine optimale Abstimmung der strahlbildenden Geometrien aufeinander.

Der durch die zentrale Öffnung des Düsenkörpers geführte Endabschnitt des zweiten Einspritzventilglieds bildet vorzugsweise eine Art Kappe aus, so dass das zumindest abschnittsweise als Hohlnadel ausgebildete zweite Einspritzventilglied vorne, d. h. brennraumseitig, geschlossen ist. Das kappenartige Ende des zweiten Einspritzventilglieds unterstützt eine wirksame Medientrennung.

Bevorzugt weist der Endabschnitt des zweiten Einspritzventilglieds eine sich zumindest über einen Teilumfangsbereich ersteckende, strömungslenkende Außenkontur auf, die in Strömungsrichtung des gasförmigen Brennstoffs stromabwärts der Dichtkontur angeordnet ist. Öffnet das zweite Einspritzventilglied, wird der gasförmige Brennstoff über den im Düsenkörper ausgebildeten Dichtsitz der strömungslenkenden Außenkontur des Einspritzventilglieds zugeführt und entsprechend umgelenkt. Der Gasstrom kann beispielsweise in Richtung eines zwischen dem Einspritzventilglied und dem Düsenkörper verbleibenden Öffnungsquerschnitts oder in Richtung mindestens eines Spritzlochs umgelenkt werden, so dass Öffnungsquerschnitt oder Spritzloch optimal angeströmt werden. Sofern der gasförmige Brennstoff über einen freien Öffnungsquerschnitt zwischen dem Einspritzventilglied und dem Düsenkörper eingespritzt wird, kann über die Gestaltung der Außenkontur ferner Einfluss auf das Spritzbild genommen werden. Beispielsweise kann der Spritzwinkel über die strömungslenkende Außenkontur vorgegeben werden.

Des Weiteren bevorzugt bildet der Endabschnitt des zweiten Einspritzventilglieds einen Brennstoffsammelraum aus, in den das mindestens eine Spritzloch zum Einbringen des flüssigen Brennstoffs mündet. Der Brennstoffsammelraum fördert eine gleichmäßige Abgabe des flüssigen Brennstoffs in den Brennraum. Dies gilt insbesondere, wenn der Brennstoffsammelraum durch eine umlaufende Nut oder einen umlaufenden Kanal ausgebildet wird. Der Querschnitt der Nut bzw. des Kanals kann dabei über den Umfang gleichbleibend sein oder sich verändern.

Der Brennstoffsammelraum ist erfindungsgemäß im Bereich der strömungslenkenden Außenkontur des Endabschnitts des zweiten Einspritzventilglieds angeordnet. Im Brennstoffsammelraum sammeln sich demnach flüssiger und gasförmiger Brennstoff, allerdings zeitlich versetzt zueinander, da die beiden Einspritzventilglieder bevorzugt nacheinander geöffnet werden. Die strömungslenkende Außenkontur kann demnach auch zur Strömungslenkung des flüssigen Brennstoffs genutzt werden.

Zur Optimierung der Strömungslenkung ist erfindungsgemäß in einer ersten Alternative vorgesehen, dass der Brennstoffsammelraum unmittelbar mit dem Brennraum verbunden ist. Das heißt, dass sich der Brennstoffsammelraum zum Brennraum hin öffnet. Hierzu ist der Brennstoffsammelraum als umlaufende Nut ausgebildet. Erfindungsgemäß ist vorgesehen, dass der Brennstoffsammelraum lediglich mittelbar über mindestens ein weiteres Spritzloch mit dem Brennraum verbunden ist. Das weitere Spritzloch dient dem Einspritzen des gasförmigen und des flüssigen Brennstoffs. Vorzugsweise ist das weitere Spritzloch koaxial in Bezug auf das erste Spritzloch angeordnet, über welches der flüssige Brennstoff in den Brennstoffsammelraum gelangt. Die koaxiale Anordnung vereinfacht die Fertigung der Spritzlöcher.

Die konkrete Ausgestaltung des Endabschnitts des zweiten Einspritzventilglieds kann demnach entscheidend für das Spritzbild des gasförmigen und des flüssigen Brennstoffs sein. Dies gilt insbesondere, wenn der Brennstoffsammelraum unmittelbar mit dem Brennraum der Brennkraftmaschine verbunden ist.

In Weiterbildung der Erfindung wird vorgeschlagen, dass am Düsenkörper, vorzugsweise im Bereich des im zweiten Einspritzventilglied ausgebildeten Brennstoffsammelraums, eine Steuerkante ausgebildet ist. Diese bewirkt, dass sich der freie Öffnungsquerschnitt zwischen dem zweiten Einspritzventilglied und dem Düsenkörper in Abhängigkeit vom Hub des zweiten Einspritzventilglieds verändert. Über den sich hubabhängig verändernden freien Öffnungsquerschnitt lassen sich in einfacher Weise eine Ratenformung und eine Variation der Eindringtiefe darstellen.

Ferner bevorzugt ist im Endabschnitt des zweiten Einspritzventilglieds ein Dichtsitz für das erste Einspritzventilglied ausbildet. Dieser ist vorzugsweise konisch geformt, so dass das erste Einspritzventilglied automatisch eine Zentrierung erfährt.

Vorteilhafterweise ist der im Düsenkörper für das zweite Einspritzventilglied ausgebildete Dichtsitz ebenfalls konisch geformt. Auf diese Weise kann eine automatische Zentrierung des zweiten Einspritzventilglieds in Bezug auf den Düsenkörper erreicht werden.

Da die Vorteile der Erfindung insbesondere bei einem Brennstoffeinspritzventil zum Einspritzen eines gasförmigen und/oder flüssigen Brennstoffs in einen Brennraum einer Brennkraftmaschine zum Tragen kommen, wird darüber hinaus ein solches Brennstoffeinspritzventil mit einer erfindungsgemäßen Düsenbaugruppe vorgeschlagen.

Bevorzugte Ausführungsformen einer erfindungsgemäßen Düsenbaugruppe werden nachfolgend anhand der beigefügten Zeichnungen näher erläutert. Diese zeigen:
Fig. 1 einen schematischen Längsschnitt durch eine erste erfindungsgemäße Düsenbaugruppe, a) in geschlossenem Zustand, b) in geöffnetem Zustand, und
Fig. 2 einen schematischen Längsschnitt durch eine zweite erfindungsgemäße Düsenbaugruppe, a) in geschlossenem Zustand, b) in geöffnetem Zustand.

### Ausführliche Beschreibung der Zeichnungen

Die in den Figuren 1a und 1b dargestellte Düsenbaugruppe umfasst einen Düsenkörper 7, der ein erstes und ein zweites Einspritzventilglied 2, 4 zumindest abschnittsweise umgibt. Das erste Einspritzventilglied 2 ist nadelförmig ausgeführt und im zweiten Einspritzventilglied 4 hubbeweglich aufgenommen. Das zweite Einspritzventilglied 4 ist zur Aufnahme des ersten Einspritzventilglieds 2 zumindest abschnittsweise als Hohlnadel ausgeführt. Der flüssige Brennstoff wird über einen zwischen dem ersten und dem zweiten Einspritzventilglied 2, 4 verbleibenden Ringraum 14 geführt. Der gasförmige Brennstoff wird über einen zwischen dem zweiten Einspritzventilglied 4 und dem Düsenkörper 7 verbleibenden Ringraum 15 geführt.

Das zweite Einspritzventilglied 4 weist einen kappenartigen Endabschnitt 9 auf, der durch eine zentrale Öffnung 8 des Düsenkörpers 7 geführt ist, so dass der kappenartige Endabschnitt 9 die Öffnung 8 verschließt.

Im kappenartigen Endabschnitt 9 ist ein Spritzloch 3 ausgebildet, über welches der flüssige Brennstoff austragbar ist. Dem Spritzloch 3 ist ein Dichtsitz 13 für das erste Einspritzventilglied 2 vorgelagert, der durch eine konisch geformte Innenumfangsfläche des zweiten Einspritzventilglieds 4 ausgebildet wird.

Das Spritzloch 3 mündet in einen Brennstoffsammelraum 11, der als umlaufender Kanal im Endabschnitt 9 des zweiten Einspritzventilglieds 4 ausgebildet ist. Der Brennstoffsammelraum 11 ist wiederum mittelbar über mindestens ein weiteres Spritzloch 12 mit einem Brennraum 1 einer Brennkraftmaschine verbunden. Der flüssige Brennstoff wird demnach über das Spritzloch 3, den Brennstoffsammelraum 11 und das Spritzloch 12 in den Brennraum 1 eingespritzt. Die Spritzlöcher 3 und 12 sind hierzu koaxial angeordnet.

Der Brennstoffsammelraum 11 öffnet sich über eine strömungslenkende Außenkontur 10 in Richtung eines Dichtsitzes 6, der im Düsenkörper 7 für das zweite Einspritzventilglied 4 ausgebildet ist. An die strömungslenkende Außenkontur 10 schließt sich eine Dichtkontur 5 an, die mit dem Dichtsitz 6 zusammenwirkt. Öffnet das zweite Einspritzventilglied 4, strömt gasförmiger Brennstoff über den Dichtsitz 6 in den Brennstoffsammelraum 11. Der Gasstrom wird dabei über die strömungslenkende Außenkontur 10, die sich bis in den Brennstoffsammelraum 11 hinein erstreckt, dem Spritzloch 12 zugeführt. Über das Spritzloch 12 wird der gasförmige Brennstoff schließlich in den Brennraum 1 der Brennkraftmaschine eingespritzt (siehe Fig. 1b).

Den Figuren 2a und 2b ist eine Abwandlung einer erfindungsgemäßen Düsenbaugruppe zu entnehmen. Hier entfällt das mindestens eine weitere Spritzloch 12, das den Brennstoffsammelraum 11 mit dem Brennraum 1 verbindet. Die Verbindung erfolgt stattdessen über einen zwischen dem zweiten Einspritzventilglied 4 und dem Düsenkörper 7 verbleibenden freien Öffnungsquerschnitt im Bereich der im Düsenkörper 7 ausgebildeten zentralen Öffnung 8. Der Brennstoffsammelraum 11 ist hierzu als umlaufende Nut ausgebildet, die sich zum Brennraum 1 hin öffnet. Am Düsenkörper 7 ist zudem eine Steuerkante 16 ausgebildet, die auf Höhe des Brennstoffsammelraums 11 angeordnet ist, so dass sich der freie Öffnungsquerschnitt in Abhängigkeit vom Hub des zweiten Einspritzventilglieds 4 verändert. Das heißt, dass der Gasmassenstrom hubabhängig variiert. Denn mit fortschreitendem Hub des zweiten Einspritzventilglieds 4 verringert sich der zwischen dem Einspritzventilglied 4 und dem Düsenkörper 7 verbleibende freie Öffnungsquerschnitt.

Die in den Figuren 1 und 2 dargestellten Düsenbaugruppen stellen lediglich zwei bevorzugte Ausführungsformen der Erfindung dar. Weitere Abwandlungen sind möglich, die insbesondere die Ausgestaltung des Endabschnitts 8 des zweiten Einspritzventilglieds 4 betreffen.

## Patentansprüche

1. Düsenbaugruppe für ein Brennstoffeinspritzventil zum Einspritzen eines gasförmigen und/oder flüssigen Brennstoffs in einen Brennraum (1) einer Brennkraftmaschine, umfassend ein nadelförmiges erstes Einspritzventilglied (2), das zum Freigeben und Verschließen mindestens eines Spritzlochs (3), über das der flüssige Brennstoff einspritzbar ist, in einem zumindest abschnittsweise als Hohlnadel ausgebildeten zweiten Einspritzventilglied (4) hubbeweglich geführt ist, wobei das zweite Einspritzventilglied (4) außenumfangseitig eine Dichtkontur (5) aufweist, die mit einem Dichtsitz (6) zusammenwirkt, der in einem das zweite Einspritzventilglied (4) zumindest abschnittsweise umgebenden Düsenkörper (7) ausgebildet ist, wobei der Düsenkörper (7) eine zentrale Öffnung (8) aufweist, durch die ein Endabschnitt (9) des zweiten Einspritzventilglieds (4), in dem das mindestens eine Spritzloch (3) ausgebildet ist, geführt ist,
**dadurch gekennzeichnet, dass**
der Endabschnitt (9) des zweiten Einspritzventilglieds (4) im Bereich der strömungslenkenden Außenkontur (10) einen Brennstoffsammelraum (11) ausbildet, in den das mindestens eine Spritzloch (3) mündet, wobei der Brennstoffsammelraum (11) als umlaufender Kanal im Endabschnitt (9) ausgebildet ist, und der Brennstoffsammelraum (11) unmittelbar oder mittelbar über mindestens ein weiteres Spritzloch (12), das vorzugsweise koaxial in Bezug auf das erste Spritzloch (3) angeordnet ist, mit dem Brennraum (1) verbunden ist.

2. Düsenbaugruppe nach Anspruch 1,
**dadurch gekennzeichnet, dass** der Endabschnitt (9) des zweiten Einspritzventilglieds (4) eine sich zumindest über einen Teilumfangsbereich erstreckende, strömungslenkende Außenkontur (10) aufweist, die in Strömungsrichtung des gasförmigen Brennstoffs stromabwärts der Dichtkontur (5) angeordnet ist.

3. Düsenbaugruppe nach einem der vorhergehenden Ansprüche,
**dadurch gekennzeichnet, dass** im Endabschnitt (8) des zweiten Einspritzventilglieds (4) ein Dichtsitz (13) für das erste Einspritzventilglied (2) ausbildet ist, der vorzugsweise konisch geformt ist.

4. Düsenbaugruppe nach einem der vorhergehenden Ansprüche,
**dadurch gekennzeichnet, dass** der im Düsenkörper (7) für das zweite Einspritzventilglied (4) ausgebildete Dichtsitz (6) konisch geformt ist.

5. Brennstoffeinspritzventil zum Einspritzen eines gasförmigen und/oder flüssigen Brennstoffs in einen Brennraum (1) einer Brennkraftmaschine mit einer Düsenbaugruppe nach einem der vorhergehenden Ansprüche.

## Claims

1. Nozzle assembly for a fuel injection valve for injecting a gaseous and/or liquid fuel into a combustion chamber (1) of an internal combustion engine, comprising a needle-shaped first injection valve element (2) which is guided so as to perform stroke movements for the purposes of opening up and closing at least one spray hole (3), via which the liquid fuel can be injected, in a second injection valve element (4) which is formed at least in sections as a hollow needle, wherein the second injection valve element (4) has, on the outer circumference, a sealing contour (5) which interacts with a sealing seat (6) which is formed in a nozzle body (7) which surrounds the second injection valve element (4) at least in sections, wherein the nozzle body (7) has a central opening (8) through which an end section (9) of the second injection valve element (4), in which the at least one spray hole (3) is formed, is guided,
**characterized in that**
the end section (9) of the second injection valve element (4) forms, in the region of the flow-diverting outer contour (10), a fuel collecting chamber (11) into which the at least one spray hole (3) opens, wherein the fuel collecting chamber (11) is formed as an encircling channel in the end section (9), and the fuel collecting chamber (11) is connected directly or indirectly via at least one further spray hole (12), which is preferably arranged coaxially in relation to the first spray hole (3), to the combustion chamber (1).

2. Nozzle assembly according to Claim 1,
**characterized in that** the end section (9) of the second injection valve element (4) has a flow-diverting outer contour (10) which extends at least over a partial circumferential region and which is arranged downstream of the sealing contour (5) in a flow direction of the gaseous fuel.

3. Nozzle assembly according to one of the preceding claims,
**characterized in that** a sealing seat (13) for the first injection valve element (2), which sealing seat is preferably of conical shape, is formed in the end section (8) of the second injection valve element (4).

4. Nozzle assembly according to one of the preceding claims,
**characterized in that** the sealing seat (6) formed in the nozzle body (7) for the second injection valve element (4) is of conical shape.

5. Fuel injection valve for injecting a gaseous and/or liquid fuel into a combustion chamber (1) of an internal combustion engine, having a nozzle assembly according to one of the preceding claims.

## Revendications

1. Module de buse pour une soupape d'injection de carburant pour l'injection d'un carburant gazeux et/ou liquide dans une chambre de combustion (1) d'un moteur à combustion interne, comprenant un premier organe de soupape d'injection en forme d'aiguille (2) qui est guidé, avec une course de déplacement pour ouvrir et fermer au moins un trou d'injection (3) par le biais duquel le carburant liquide peut être injecté, dans un deuxième organe de soupape d'injection (4) réalisé au moins en partie sous forme d'aiguille creuse, le deuxième organe de soupape d'injection (4) présentant, du côté de la périphérie extérieure, un contour d'étanchéité (5) qui coopère avec un siège d'étanchéité (6) qui est réalisé dans un corps de buse (7) entourant au moins en partie le deuxième organe de soupape d'injection (4), le corps de buse (7) présentant une ouverture centrale (8) à travers laquelle est guidée une portion d'extrémité (9) du deuxième organe de soupape d'injection (4), dans laquelle est réalisé l'au moins un trou d'injection (3),
**caractérisé en ce que**
la portion d'extrémité (9) du deuxième organe de soupape d'injection (4) constitue, dans la région du contour extérieur (10) dirigeant l'écoulement, un espace de collecte de carburant (11) dans lequel débouche l'au moins un trou d'injection (3), l'espace de collecte de carburant (11) étant réalisé sous forme de conduit périphérique dans la portion d'extrémité (9) et l'espace de collecte de carburant (11) étant connecté directement ou indirectement à la chambre de combustion (1) par le biais d'au moins un autre trou d'injection (12) qui est disposé de préférence coaxialement par rapport au premier trou d'injection (3).

2. Module de buse selon la revendication 1,
**caractérisé en ce que** la portion d'extrémité (9) du deuxième organe de soupape d'injection (4) présente un contour extérieur (10) dirigeant l'écoulement et s'étendant sur une région périphérique partielle, lequel est disposé dans la direction d'écoulement du carburant gazeux en aval du contour d'étanchéité (5).

3. Module de buse selon l'une quelconque des revendications précédentes,
**caractérisé en ce que** dans la portion d'extrémité (8) du deuxième organe de soupape d'injection (4), est réalisé un siège d'étanchéité (13) pour le premier organe de soupape d'injection (2), lequel est formé de préférence sous forme conique.

4. Module de buse selon l'une quelconque des revendications précédentes,
**caractérisé en ce que** le siège d'étanchéité (6) réalisé dans le corps de buse (7) pour le deuxième organe de soupape d'injection (4) est formé sous forme conique.

5. Soupape d'injection de carburant pour l'injection d'un carburant gazeux et/ou liquide dans une chambre de combustion (1) d'un moteur à combustion interne, comprenant un module de buse selon l'une quelconque des revendications précédentes.
